# EUROPÄISCHE PATENTSCHRIFT

(11) **EP 1 321 235 B1**
(45) Veröffentlichungstag und Bekanntmachung des Hinweises auf die Patenterteilung: **19.08.2009**
(21) Anmeldenummer: 02025135.1
(22) Anmeldetag: 09.11.2002
(51) Int. Cl.: B25B 5/10, E04G 17/12

(54) **Zwingeneinrichtung**
Clamping device
Serre-joint

(30) Priorität: 11.12.2001 DE 20120033 U
(43) Veröffentlichungstag der Anmeldung: 25.06.2003
(73) Patentinhaber: Wilhelm Layher Verwaltungs-GmbH, 74363 Güglingen-Eibensbach (DE)
(72) Erfinder:
(74) Vertreter: Clemens, Gerhard

(56) Entgegenhaltungen:
- DE-A1- 3 641 473
- DE-A1- 4 443 333
- DE-A1- 19 500 128
- US-A- 2 317 195
- US-A- 3 520 527

## Beschreibung

### TECHNISCHES GEBIET

Die vorliegende Erfindung betrifft eine Zwingeneinrichtung, insbesondere Schalzwinge, mit einem Zwingenträger, einer drehbar am Zwingenträger gelagerten Gewindespindel, die in einem Innengewindeelement kämmt, einem ersten während des Spannvorgangs als fester Schenkel ausgebildeten Schenkel und einem zweiten, verschieblich am Zwingenträger gelagerten Schenkel, dessen Position durch Drehen der Gewindespindel in Längsrichtung des Zwingenträgers einstellbar ist, wobei der Zwingenträger als die Gewindespindel zumindest dreiseitig umgebendes Profil mit einer offenen Seite ausgebildet ist, der erste Schenkel an den Zwingenträger angeschlossen ist, der zweite Schenkel über ein zweites Anschlussprofilelement an den Zwingenträger längsverschieblich angeschlossen ist, das den Zwingenträger zumindest bereichsweise im Querschnitt formschlüssig umgibt, und das Innengewindeelement über die offene Seite des Zwingenträgers an das zweite Anschlussprofilelement angeschlossen ist.

### STAND DER TECHNIK

Bei den bekannten Schalzwingen der eingangs genannten Art verläuft die Gewindespindel ober- oder unterhalb des Zwingenträgers. Dadurch kommt es häufig zu Verschmutzungen der Gewindespindel, beispielsweise durch angebackenes Betonmaterial, die eine dauerhaft zuverlässige Funktion beeinträchtigen. Das Entfernen derartiger Verschmutzungen ist aufwändig und zeitraubend. Dadurch, dass die Gewindespindel mehr oder weniger frei zugänglich ist, besteht die Gefahr, dass die Spindel infolge des rauen Baustellenbetriebes beschädigt wird und daher die Schalzwinge nicht mehr eingesetzt werden kann.

In der US 3,520,527 A als nächstliegender Stand der Technik ist eine Zwingeneinrichtung mit den eingangs genannten Merkmalen beschrieben. Diese Zwingeneinrichtung besitzt einen festen Schenkel und einen längsverschieblichen zweiten Schenkel, an dem ein Formschlusselement gelagert ist, das in dem Außengewinde der Gewindespindel kämmt. An dem zweiten Schenkel ist ein federbeaufschlagter Gelenkmechanismus vorhanden, mittels dem das Formschlusselement mit dem Gewinde der Gewindespindel außer Eingriff gebracht werden kann, so dass der zweite Schenkel ohne Drehung der Gewindespindel in Längsrichtung verschoben werden kann. Dadurch ergibt sich eine aufwendige Konstruktion mit vielen Einzelteilen.

In der DE 44 43 333 A1 ist eine Schalungszwinge beschrieben, bei der beide Schenkel über querschnittskonforme Hülsen linear verschieblich auf einem Querjoch geführt sind, wobei eine Stellspindel für den die Feineinstellungen beziehungsweise den Schließdruck erzeugenden Schenkel stirnseitig am zugehörigen Ende des Querjochs angeordnet ist.

### DARSTELLUNG DER ERFINDUNG

Ausgehend von dem genannten Stand der Technik liegt der vorliegenden Erfindung das technische Problem beziehungsweise die Aufgabe zugrunde, eine Zwingeneinrichtung, insbesondere Schalzwinge, anzugeben, die eine dauerhaft zuverlässige Funktion gewährleistet, einen einfachen, robusten konstruktiven Aufbau aufweist, der wirtschaftlich hergestellt werden kann, und eine einfache Montage beziehungsweise Demontage ermöglicht.

Die erfindungsgemäße Zwingeneinrichtung der eingangs genannten Art ist durch die Merkmale des unabhängigen Anspruchs 1 gegeben. Vorteilhafte Ausgestaltungen und Weiterbildungen sind Gegenstand der von Anspruch 1 direkt oder indirekt abhängigen Ansprüche.

Die erfindungsgemäße Zwingeneinrichtung ist demgemäß dadurch gekennzeichnet, dass das zweite Anschlussprofilelement eine im offenen Bereich des Zwingenträgers vorhandene Ausnehmung aufweist, in der das Innengewindeelement formschlüssig gegen Verdrehung und Längsverschiebung relativ zum zweiten Anschlussprofilelement gelagert ist und der zweite Schenkel im nicht offenen Bereich des Zwingenträgers an das zweite Anschlussprofilelement angeschlossen ist.

Durch die Ausbildung des Zwingenträgers als die Gewindespindel zumindest dreiseitig umgebendes Profil ist die Gewindespindel selbst weitestgehend vor Verschmutzung, insbesondere durch Beton, geschützt, was eine dauerhaft zuverlässige Funktion gewährleistet.

Eine konstruktiv besonders einfache und robuste, wirtschaftlich herstellbare vorteilhafte Ausgestaltung zeichnet sich dadurch aus, dass der erste Schenkel über ein erstes Anschlussprofilelement an den Zwingenträger angeschlossen ist, das den Zwingenträger zumindest bereichsweise im Querschnitt formschlüssig umgibt, wobei sich eine vorteilhafte Ausgestaltung dadurch auszeichnet, dass der Zwingenträger als U- oder C-Profil ausgebildet ist und das erste und/oder zweite Anschlussprofilelement einen Viereckhohlprofilquerschnitt aufweisen, dessen lichte Innenmaße geringfügig größer sind als die lichten Außenmaße des Zwingenträgers.

Eine hinsichtlich der Herstellung der erfindungsgemäßen Zwingeneinrichtung besonders vorteilhafte Ausgestaltung zeichnet sich dadurch aus, dass das zweite Anschlussprofilelement eine Ausnehmung aufweist, in der das Innengewindeelement formschlüssig gegen Verdrehung und Längsverschiebung gelagert ist. Das Innengewindeelement wird somit in einfacher Art und Weise lediglich in die Ausnehmung des zweiten Anschlussprofilelements eingesetzt und ist, nachdem die Gewindespindel in dessen Innengewinde eingeschraubt ist, in seiner Lage fixiert. Zusätzliche Verbindungsmaßnahmen wie Schweißen oder dergleichen sind nicht erforderlich.

Eine konstruktiv besonders einfache Ausgestaltung zeichnet sich dadurch aus, dass das Innengewindeelement eine Viereckumfangskontur mit Viereckquerschnitt aufweist und die Ausnehmung des zweiten Anschlussprofilelements eine entsprechende Viereckquerschnittsausnehmung aufweist.

Eine besonders vorteilhafte Ausgestaltung zeichnet sich dadurch aus, dass das erste und/oder zweite Anschlussprofilelement zur Längsachse des Zwingenträgers geneigte Stirnseitenkanten aufweist, das heißt in einer Seitenansicht gesehen eine parallelogrammartige Umfangskontur aufweist/aufweisen. Durch die parallelogrammartige Ausbildung ergeben sich bessere Hebelverhältnisse beim Spannen der Zwingeneinrichtung bei gleichzeitig optimaler Materialausnützung. Insgesamt steht dadurch eine größere Führungslänge beim Bewegen der Schenkel bei gleichzeitig geringerem Materialeinsatz zur Verfügung, was eine dauerhaft zuverlässige Funktion und verkantungsfreie Montage gewährleistet.

Eine bevorzugte Ausführungsvariante, die kürzere Montagezeiten ermöglicht, zeichnet sich dadurch aus, dass der Zwingenträger rastermäßig angeordnete Rasterausnehmungen aufweist, das erste Anschlussprofilelement auf den Zwingenträger längsverschieblich gelagert ist und an dem ersten Anschlussprofilelement ein Fixierelement vorhanden ist, das mit einer jeweiligen Rasterausnehmung lösbar in Eingriff bringbar ist. Dabei ist das Fixierelement bevorzugt von einem Federelement beaufschlagt.

Eine konstruktiv besonders einfache nichtsdestoweniger eine dauerhaft zuverlässige Fixierung gewährleistende Ausführungsform zeichnet sich dadurch aus, dass das Fixierelement als hakenförmiger Fixierstift mit einem Hakenbereich und einem Stielbereich ausgebildet ist und der Stielbereich in einer an dem ersten Anschlussprofilelement angeschlossenen Haltehülse längsverschieblich gelagert ist und der Hakenbereich mit einer jeweiligen Rasterausnehmung lösbar in Eingriff bringbar ist.

Als Material für die Zwingeneinrichtung kann bevorzugt Stahl eingesetzt werden.

Weitere Ausführungsformen und Vorteile der Erfindung ergeben sich durch die in den Ansprüchen ferner aufgeführten Merkmale sowie durch das nachstehend angegebene Ausführungsbeispiel. Die Merkmale der Ansprüche können in beliebiger Weise miteinander kombiniert werden, insoweit sie sich nicht offensichtlich gegenseitig ausschließen.

### KURZE BESCHREIBUNG DER ZEICHNUNG

Die Erfindung sowie vorteilhafte Ausführungsformen und Weiterbildungen derselben werden im Folgenden anhand des in der Zeichnung dargestellten Beispiels näher beschrieben und erläutert. Die der Beschreibung und der Zeichnung zu entnehmenden Merkmale können einzeln für sich oder zu mehreren in beliebiger Kombination erfindungsgemäß angewandt werden. Es zeigen:
- Fig. 1: schematische Perspektivdarstellung einer Zwingeneinrichtung mit einem eine Gewindespindel dreiseitig umgebenden Zwingenträger in einer Untersicht,
- Fig. 2: schematische Perspektivdarstellung der Zwingeneinrichtung gemäß Fig. 1 in einer Draufsicht,
- Fig. 3: schematische Detailperspektivdarstellung der Zwingeneinrichtung gemäß den Fig. 1 und 2 in vergrößerter Darstellung mit Viereck-Innengewindeelement, in dem die Gewindespindel kämmt,
- Fig. 4: schematische Detailperspektive der Zwingeneinrichtung gemäß den Fig. 1 und 2 im Anschlussbereich eines festen Schenkels,
- Fig. 5: schematischer Querschnitt durch die Zwingeneinrichtung gemäß den Fig. 1 und 2 entlang der Schnittführung I-I in Fig. 2,
- Fig. 6: schematischer Querschnitt durch die Zwingeneinrichtung gemäß den Fig. 1 und 2 entlang der Schnittführung I-I in Fig. 2, jedoch mit einem im Querschnitt C-förmigen Zwingenträger und ViereckInnengewindeelement und
- Fig. 7: schematischer Querschnitt durch die Zwingeneinrichtung gemäß den Fig. 1 und 2 entlang der Schnittführung I-I in Fig. 2, jedoch mit einem im Querschnitt C-förmigen Zwingenträger und Sechseck-Innengewindeelement.

### WEGE ZUM AUSFÜHREN DER ERFINDUNG

Das in den Figuren dargestellte Ausführungsbeispiel einer Zwingeneinrichtung 10 wird bevorzugt zum Erstellen von Unterstützungskonstruktionen für Schalungen beim Betonieren von Bauwerken eingesetzt.

Die Zwingeneinrichtung 10 weist einen Zwingenträger 12 auf, der als U-Profil ausgebildet ist. Innerhalb des U-Profilquerschnitts des Zwingenträgers 12 ist eine Gewindespindel 14 angeordnet. In den Figuren ist die Gewindespindel 14 lediglich als Rundprofil ohne Darstellung ihres Außengewindes gezeichnet.

In dem in Figur 1 rechten Endbereich des Zwingenträgers 12 ist eine Querscheibe 50 angeschweißt, die eine Ausnehmung aufweist, innerhalb derer die Gewindespindel 14 drehbar gelagert ist. In dem in Figur 1 rechten Endbereich der aus dem Zwingenträger 12 herausragenden Gewindespindel 14 ist eine Handkurbel 16 an die Gewindespindel 14 angeschlossen, mittels derer die Gewindespindel 14 in Drehung versetzt werden kann.

Die Zwingeneinrichtung 10 weist einen ersten Schenkel 20 und einen zweiten Schenkel 22 auf. Beide Schenkel 20, 22 sind über ein erstes Anschlussprofilelement 26 beziehungsweise ein zweites Anschlussprofilelement 28 an den Zwingenträger 12 angeschlossen. Beide Anschlussprofilelemente 26, 28 sind dabei als Rechteckhohlprofilelemente ausgebildet, die den U-Profilquerschnitt des Zwingenträgers 12 umschließen, wobei die lichten Innenabmessungen der Anschlussprofilelemente 26, 28 geringfügig größer ausgebildet sind als die lichten Außenabmessungen des Zwingenträgers 12.

Der der Handkurbel 16 nächststehende erste Schenkel 20 ist während des Spannvorgangs als fester Schenkel ausgebildet. Die Fixierung des ersten Schenkels 20 am Zwingenträger 12 erfolgt über einen Fixierstift 34, der einen Hakenbereich 46 und einen Stielbereich 48 aufweist. Der Stielbereich 48 ist in einer an dem ersten Anschlussprofilelement 26 angeschlossenen Haltehülse 38 längsverschieblich (Pfeil Z in Figur 4) gelagert. Der Hakenbereich 46 des Fixierstiftes 34 wird zum Fixieren des ersten Schenkels 20 durch eine oberseitig an dem ersten Anschlussprofilelement 26 vorhandene Ausnehmung 52 geführt, die mit einer jeweiligen am oberen Steg des U-Profils des Zwingenträgers 12 rastermäßig vorhandenen Rasterausnehmung 32 zur Deckung gebracht wird, wobei der Hakenbereich 46 des Fixierstiftes 34 zum Fixieren in eine jeweilige Rasterausnehmung 32 des Zwingenträgers 12 formschlüssig eingeführt wird.

Im unteren Endbereich des Stielbereiches 48 des Fixierstiftes 34 ist quer zur Längsachse ein Spannstift 44 angeordnet. Zwischen Spannstift 44 und Unterseite der Haltehülse 38 ist ein Federelement 36 angeordnet, das auf den Fixierstift 34 eine Kraft entgegen der Pfeilrichtung Z, das heißt in Formschlussrichtung mit der Rasterausnehmung 32 ausübt. Der obere Hakenbereich 46 des Fixierstiftes 34 wird von einem Ziehring 42 untergriffen, der ein einfaches Lösen des fixierten ersten Schenkels 20 erlaubt, indem in einfacher Art und Weise der Ziehring 42 in Pfeilrichtung Z nach oben gezogen wird. Mit dieser Ausgestaltung ist eine Schnellverstellung des "festen" Schenkels 20 problemlos möglich, was insgesamt zu kürzeren Montagezeiten führt.

Sowohl das erste Anschlussprofilelement 26 als auch das zweite Anschlussprofilelement 28 weisen zur Längsrichtung des Zwingenträgers 12 geneigte Stirnseitenkanten 40 auf, sodass in einer Seitenansicht gesehen die Anschlussprofilelemente 26, 28 eine parallelogrammartige Umfangskontur aufweisen. Dadurch ergeben sich bessere Hebelverhältnisse beim Spannen bei gleichzeitig optimaler Materialausnutzung. Weiterhin ergibt sich eine größere Führungslänge auf dem Zwingenträger 12 beim Bewegen der Schenkel 20, 22, was eine dauerhafte zuverlässige Funktion gewährleistet.

Der zweite Schenkel 22 ist längsverschieblich am Zwingenträger 12 gelagert. Die Verschiebung des zweiten Schenkels 22 wird durch Drehung der Handkurbel 16 und damit der Gewindespindel 14 bewirkt. Konstruktiv wird dies dadurch umgesetzt, dass in einer parallel zur offenen Seite des Zwingenträgers 12 in der Wandung des zweiten Anschlussprofilelements 28 eine rechteckförmige Ausnehmung 30 vorhanden ist, in die ein Innengewindeelement 24 im Querschnitt formschlüssig eingeschoben ist, das in das Innere des U-Profils des Zwingenträgers 12 ragt und in diesem Bereich ein Innengewinde 25 aufweist, in dem die Gewindespindel 14 kämmt. Durch die Lagerung in der Ausnehmung 30 ist das Innengewindeelement 24 gegen Verdrehung und Längsverschiebung gesichert.

Bei der Herstellung der Zwingeneinrichtung 10 wird zunächst das erste Anschlussprofilelement 26 mit dem ersten Schenkel 20 auf den Zwingenträger 12 aufgeschoben. Daran anschließend wird das zweite Anschlussprofilelement 28 mit dem zweiten Schenkel 22 ebenfalls auf den Zwingenträger 12 aufgeschoben. Sodann wird von außen das Innengewindeelement 24 über die Ausnehmung 30 eingeschoben, wobei das Innengewindeelement 24 im eingeschobenen Zustand formschlüssig gegen Verdrehung in der Ausnehmung 30 gehalten ist. Daran anschließend wird die Gewindespindel 14 eingeführt und in das Innengewinde 25 des Innengewindeelements 24 eingeschraubt. Dadurch ist die Gewindespindel 14 innerhalb des Querschnitts des Zwingenträgers 12 in ihrer Querschnittslage fixiert.

Durch einfaches Drehen der Handkurbel 16 wird der zweite Schenkel 22 im Einsatzfall in die entsprechende Position verschoben.

Wie in Figur 5 zu erkennen, ist im vorliegenden Ausführungsbeispiel das Innengewindeelement 24 als Vierkantmutter ausgebildet. Die Breite B des Innengewindeelements 24 ist dabei so bemessen, dass bei der Montage der Zwingeneinrichtung 10 nach dem Einführen des Innengewindeelements 24 in die Ausnehmung 30 des zweiten Anschlussprofilelements 28 dieses nicht in das Innere des U-Profils des Zwingenträgers 12 fallen kann, in dem es zuvor zur Anlage mit der Innenwandung des Stegs des U-Profils des Zwingenträgers 12 kommt. Die Höhe H des Innengewindeelements 24 ist daher geringfügig kleiner als die Höhe der rechteckförmigen Ausnehmung 30. Zusätzliche Befestigungsmaßnahmen des Innengewindeelements 24 sind nicht erforderlich. Nach dem Einschrauben der Gewindespindel 14 in das Innengewinde 25 des Innengewindeelements 24 ist eine eindeutige Lagefixierung der einzelnen Bauteile hinsichtlich einer dauerhaft zuverlässigen Funktion gewährleistet.

In Figur 6 ist im Querschnitt eine Schalzwinge 10.1 dargestellt, die im Wesentlichen den gleichen Aufbau aufweist wie die Schalzwinge 10 gemäß Figur 5. Ein Unterschied besteht darin, dass als Zwingenträger 12.1 ein C-Profil eingesetzt wird, das nach innen weisende Umkantungen 54 aufweist, wobei der Abstand der Stirnendseiten der Umkantungen 54 geringfügig größer ist als die Höhe H des Innengewindeelements 24.

Die Schnittdarstellung gemäß Figur 7 zeigt eine Schalzwinge 10.2 entsprechend dem Aufbau gemäß der Schalzwinge 10.1 von Figur 6. Jedoch wird bei der Schalzwinge 10.2 ein Innengewindeelement 24.1 eingesetzt, das eine Sechseckumfangskontur aufweist. Auch dieses Innengewindeelement 24.1 ist in der Ausnehmung 30 formschlüssig gegen Verdrehung und Längsverschiebung gelagert und weist eine Breite B auf, die verhindert, dass das Innengewindeelement 24.1 in das Innere des Zwingenträgers 12.2 fallen kann.

Beim Herstellen der Schalzwinge 10.2 kann das Innengewindeelement 24.1 nicht von außen her durch die Ausnehmung 30 hindurch eingeführt werden. Vielmehr wird das Innengewindeelement 24.1 manuell seitlich in das zweite Anschlussprofilelement 28 eingeschoben, bis es sich auf Höhe der Ausnehmung 30 befindet, und dann quer zur Ausnehmung 30 ausgerichtet. Daran anschließend wird der Zwingenträger 12.2 in das zweite Anschlussprofilelement 28 eingeschoben bis er mit dem Innengewindeelement 24.1 zum Anschlag kommt. Dann wird das Innengewindeelement 24.1 in Richtung der Ausnehmung 30 manuell verschoben, sodass daran anschließend der Zwingenträger 12.2 weiter durch das zweite Anschlussprofilelement 28 hindurchgeschoben werden kann. Diese Position ist in Figur 7 dargestellt. Das Innengewindeelement 24.1 mit Sechseckumfangskontur greift bereichsweise in die Ausnehmung 30 ein, sodass es gegen Verdrehung und Längsverschiebung gesichert ist. Sobald die Gewindespindel 14 in das Innengewinde 25 des Innengewindeelements 24 eingedreht ist, ist eine Relativverschiebung zwischen Zwingenträger 12.2 und zweitem Anschlussprofilelement 28 möglich.

## Patentansprüche

1. Zwingeneinrichtung (10), insbesondere Schalzwinge, mit
- einem Zwingenträger (12, 12.1),
- einer drehbar am Zwingenträger (12, 12.1) gelagerten Gewindespindel (14), die in einem Innengewindeelement (24, 24.1) kämmt,
- einem ersten während des Spannvorgangs als fester Schenkel ausgebildeten Schenkel (20) und
- einem zweiten, verschieblich am Zwingenträger (12, 12.1) gelagerten Schenkel (22), dessen Position durch Drehen der Gewindespindel (14) in Längsrichtung des Zwingenträgers (12, 12.1) einstellbar ist, wobei
- der Zwingenträger (12) als die Gewindespindel (14) zumindest dreiseitig umgebendes Profil mit einer offenen Seite ausgebildet ist,
- der erste Schenkel (20) an den Zwingenträger (12, 12.1) angeschlossen ist,
- der zweite Schenkel (22) über ein zweites Anschlussprofilelement (28) an den Zwingenträger (12) längsverschieblich angeschlossen ist, das den Zwingenträger (12) zumindest bereichsweise im Querschnitt formschlüssig umgibt, und
- das Innengewindeelement (24) über die offene Seite des Zwingenträgers (12) an das zweite Anschlussprofilelement (28) abgeschlossen ist,
**dadurch gekennzeichnet, dass**
- das zweite Anschlussprofilelement (28) eine im offenen Bereich des Zwingenträgers (12, 12.1) vorhandene Ausnehmung (30) aufweist, in der das Innengewindeelement (24) formschlüssig gegen Verdrehung und Längsverschiebung relativ zum zweiten Anschlussprofilelement (28) gelagert ist und
- der zweite Schenkel (22) im nicht offenen Bereich des Zwingenträgers (12, 12.1) an das zweite Anschlussprofilelement (28) angeschlossen ist.

2. Zwingeneinrichtung nach Anspruch 1,
**dadurch gekennzeichnet, dass**
der erste Schenkel (20) über ein erstes Anschlussprofilelement (26) an den Zwingenträger (12, 12.1) angeschlossen ist, das den Zwingenträger (12, 12.1) zumindest bereichsweise im Querschnitt formschlüssig umgibt.

3. Zwingeneinrichtung nach Anspruch 1,
**dadurch gekennzeichnet, dass**
der Zwingenträger (12) als U- oder C-Profil ausgebildet ist und das erste und/oder zweite Anschlussprofilelement (26, 28) einen Viereckhohlprofilquerschnitt aufweisen, dessen lichte Innenmaße geringfügig größer sind als die lichten Außenmaße des Zwingenträgers (12).

4. Zwingeneinrichtung nach Anspruch 1,
**dadurch gekennzeichnet, dass**
das Innengewindeelement (24) eine Viereckumfangskontur mit Viereckquerschnitt aufweist und die Ausnehmung (30) des zweiten Anschlussprofilelements (28) eine entsprechende Viereckquerschnittsausnehmung (30) aufweist.

5. Zwingeneinrichtung nach Anspruch 1,
**dadurch gekennzeichnet, dass**
das Innengewindeelement (24.1) eine Sechseckumfangskontur aufweist

6. Zwingeneinrichtung nach einem oder mehreren der vorstehenden Ansprüche,
**dadurch gekennzeichnet, dass**
das erste und/oder zweite Anschlussprofilelement (26, 28) zur Längsachse des Zwingenträgers (12) geneigte Stirnseitenkanten (40) aufweist, das heißt in einer Seitenansicht gesehen eine parallelogrammartige Umfangskontur aufweist/aufweisen.

7. Zwingeneinrichtung nach einem oder mehreren der vorstehenden Ansprüche,
**dadurch gekennzeichnet, dass**
- der Zwingenträger (12) rastermäßig angeordnete Rasterausnehmungen (32) aufweist,
- das erste Anschlussprofilelement (26) auf den Zwingenträger (12) längsverschieblich gelagert ist und
- an dem ersten Anschlussprofilelement (26) ein Fixierelement (34) vorhanden ist, das mit einer jeweiligen Rasterausnehmung (32) lösbar in Eingriff bringbar ist.

8. Zwingeneinrichtung nach Anspruch 7,
**dadurch gekennzeichnet, dass**
das Fixierelement (34) von einem Federelement (36) beaufschlagt wird.

9. Zwingeneinrichtung nach Anspruch 7 oder 8,
**dadurch gekennzeichnet, dass**
das Fixierelement (34) als hakenförmiger Fixierstift mit einem Hakenbereich (46) und einem Stielbereich (48) ausgebildet ist und der Stielbereich (48) in einer an dem ersten Anschlussprofilelement (26) angeschlossenen Haltehülse (38) längsverschieblich gelagert ist und der Hakenbereich (46) mit einer jeweiligen Rasterausnehmung (32) lösbar in Eingriff bringbar ist.

10. Zwingeneinrichtung nach einem oder mehreren der vorstehenden Ansprüche,
**dadurch gekennzeichnet, dass**
der erste und/oder zweite Schenkel (20, 22) ein T-förmiges Profil aufweist/aufweisen und der Flansch des T-Profils die Anlagepressfläche bildet.

11. Zwingeneinrichtung nach einem oder mehreren der vorstehenden Ansprüche,
**dadurch gekennzeichnet, dass**
die Zwingeneinrichtung aus Stahl, Aluminium oder Kunststoff besteht.

## Claims

1. Clamping device (10), in particular shuttering clamp, with
- a clamping support (12, 12.1),
- a threaded spindle (14) which is mounted rotatably on the clamping support (12, 12.1) and meshes in an internally threaded element (24, 24.1),
- a first limb (20) designed to be a fixed limb during the clamping operation, and
- a second limb (22) which is mounted displaceably on the clamping support (12, 12.1), and the position of which can be adjusted in the longitudinal direction of the clamping support (12, 12.1) by rotation of the threaded spindle (14), wherein
- the clamping support (12) is designed as a profile which surrounds the threaded spindle (14) at least on three sides and has an open side,
- the first limb (20) is connected to the clamping support (12, 12.1),
- the second limb (22) is connected in a longitudinally displaceable manner to the clamping support (12) via a second connecting profile element (28) which surrounds the clamping support (12), in a form-fitting manner at least in some regions in cross section, and
- the internally threaded element (24) is connected to the second connecting profile element (28) via the open side of the clamping support (12),
**characterized in that**
- the second connection profile element (28) has a recess (30) which is present in the open region of the clamping support (12, 12.1) and in which the internally threaded element (24) is mounted in a form-fitting manner against rotation and longitudinal displacement relative to the second connecting profile element (28), and
- the second limb (22) is connected to the second connecting profile element (28) in the non-open region of the clamping support (12, 12.1).

2. Clamping device according to Claim 1, **characterized in that** the first limb (20) is connected to the clamping support (12, 12.1) via a first connecting profile element (26) which surrounds the clamping support (12, 12.1) in a form-fitting manner at least in some regions in cross section.

3. Clamping device according to Claim 1, **characterized in that** the clamping support (12) is designed as a U- or C-profile, and the first and/or second connecting profile element (26, 28) have/has a square hollow-profile cross section, the clear internal dimensions of which are slightly larger than the clear external dimensions of the clamping support (12).

4. Clamping device according to Claim 1, **characterized in that** the internally threaded element (24) has a square circumferential contour with a square cross section, and the recess (30) of the second connecting profile element (28) has a corresponding square cross-sectional recess (30).

5. Clamping device according to Claim 1, **characterized in that** the internally threaded element (24.1) has a hexagonal circumferential contour.

6. Clamping device according to one or more of the preceding claims, **characterized in that** the first and/or second connecting profile element (26, 28) have/has end side edges (40) which are inclined with respect to the longitudinal axis of the clamping support (12), i.e. have/has a parallelogram-like circumferential contour, seen in side view.

7. Clamping device according to one or more of the preceding claims, **characterized in that**
- the clamping support (12) has grid-type recesses (32) which are arranged in the manner of a grid,
- the first connecting profile element (26) is mounted in a longitudinally displaceable manner on the clamping support (12), and
- there is a fixing element (34) on the first connecting profile element (26), which fixing element can be brought releasably into engagement with a particular grid-type recess (32).

8. Clamping device according to Claim 7, **characterized in that** the fixing element (34) is acted upon by a spring element (36).

9. Clamping device according to Claim 7 or 8, **characterized in that** the fixing element (34) is designed as a hook-shaped fixing pin with a hook region (46) and a stem region (48), and the stem region (48) is mounted in a longitudinally displaceable manner in a holding sleeve (38) connected to the first connecting profile element (26) and the hook region (46) can be brought releasably into engagement with a particular grid-type recess (32).

10. Clamping device according to one or more of the preceding claims, **characterized in that** the first and/or second limb (20, 22) have/has a T-shaped profile, and the flange of the T-profile forms the contact pressing surface.

11. Clamping device according to one or more of the preceding claims, **characterized in that** the clamping device is composed of steel, aluminium or plastic.

## Revendications

1. Dispositif serre-joint (10), en particulier serre-joint pour coffrage, avec
- un support de serre-joint (12, 12.1),
- une broche filetée (14), qui est montée à rotation sur le support de serre-joint (12, 12.1) et qui engrène dans un élément à filetage intérieur (24, 24.1),
- une première branche (20) conçue comme branche fixe pendant le processus de serrage, et
- une deuxième branche (22), qui est montée à translation sur le support de serre-joint (12, 12.1) et dont la position dans la direction longitudinale du support de serre-joint (12, 12.1) peut être réglée par rotation de la broche filetée (14), sachant
- que le support de serre-joint (12) est réalisé sous forme de profilé entourant la broche filetée (14) au moins sur trois côtés et présentant un côté ouvert,
- que la première branche (20) est raccordée au support de serre-joint (12, 12.1),
- que la deuxième branche (22) est raccordée à translation longitudinale au support de serre-joint (12) par l'intermédiaire d'un deuxième élément profilé de raccordement (28) qui entoure le support de serre-joint (12) en engagement positif au moins sur une partie de la section, et
- que l'élément à filetage intérieur (24) est raccordé au deuxième élément profilé de raccordement (28) par l'intermédiaire du côté ouvert du support de serre-joint (12),
**caractérisé en ce que**
- le deuxième élément profilé de raccordement (28) comporte un évidement (30), présent dans la région ouverte du support de serre-joint (12, 12.1) et dans lequel l'élément à filetage intérieur (24) est monté en engagement positif en étant bloqué en rotation et en translation longitudinale par rapport au deuxième élément profilé de raccordement (28),
- et la deuxième branche (22) est raccordée au deuxième élément profilé de raccordement (28) dans la région non ouverte du support de serre-joint (12, 12.1).

2. Dispositif serre-joint selon la revendication 1, **caractérisé en ce que** la première branche (20) est raccordée au support de serre-joint (12, 12.1) par l'intermédiaire d'un premier élément profilé de raccordement (26) qui entoure le support de serre-joint (12, 12.1) en engagement positif au moins sur une partie de la section.

3. Dispositif serre-joint selon la revendication 1, **caractérisé en ce que** le support de serre-joint (12) est réalisé sous forme de profilé en U ou en C, et le premier et/ou le deuxième éléments profilés de raccordement (26, 28) présentent une section à profil creux quadrangulaire dont les dimensions intérieures libres sont légèrement supérieures aux dimensions extérieures libres du support de serre-joint (12).

4. Dispositif serre-joint selon la revendication 1, **caractérisé en ce que** l'élément à filetage intérieur (24) présente un contour périphérique quadrangulaire à section quadrangulaire, et l'évidement (30) du deuxième élément profilé de raccordement (28) est un évidement (30) correspondant à section quadrangulaire.

5. Dispositif serre-joint selon là revendication 1, **caractérisé en ce que** l'élément à filetage intérieur (24.1) présente un contour périphérique hexagonal.

6. Dispositif serre-joint selon une ou plusieurs des revendications précédentes, **caractérisé en ce que** le premier et/ou le deuxième éléments profilés de raccordement (26, 28) présentent des bords de côtés frontaux (40) inclinés par rapport à l'axe longitudinal du support de serre-joint (12), c'est-à-dire présente/présentent, considéré en vue de côté, un contour périphérique du genre parallélogramme.

7. Dispositif serre-joint selon une ou plusieurs des revendications précédentes, **caractérisé en ce que**
- le support de serre-joint (12) présente des évidements de trame (32) disposés suivant une trame,
- le premier élément profilé de raccordement (26) est monté à translation longitudinale sur le support de serre-joint (12), et
- un élément de fixation (34) est présent sur le premier élément profilé de raccordement (26) et peut être amené en engagement amovible avec un évidement de trame respectif (32).

8. Dispositif serre-joint selon la revendication 7, **caractérisé en ce que** l'élément de fixation (34) est sollicité par un élément de ressort (36).

9. Dispositif serre-joint selon la revendication 7 ou 8, **caractérisé en ce que** l'élément de fixation (34) est conçu comme broche de fixation en forme de crochet avec une région de crochet (46) et avec une région de tige (48), et la région de tige (48) est montée à translation longitudinale dans un manchon de maintien (38) raccordé au premier élément profilé de raccordement (26), tandis que la région de crochet (46) peut être amenée en engagement amovible avec un évidement de trame (32).

10. Dispositif serre-joint selon une ou plusieurs des revendications précédentes, **caractérisé en ce que** la première et/ou la deuxième branches (20, 22) présente/présentent un profil en forme de T, et la barre du profil en T constitue la surface de pression d'application.

11. Dispositif serre-joint selon une ou plusieurs des revendications précédentes, **caractérisé en ce que** le dispositif serre-joint est constitué d'acier, d'aluminium ou de matière plastique.
